# EUROPÄISCHE PATENTSCHRIFT

(11) **EP 1 548 203 B1**
(45) Veröffentlichungstag und Bekanntmachung des Hinweises auf die Patenterteilung: **12.08.2009**
(21) Anmeldenummer: 04025007.8
(22) Anmeldetag: 21.10.2004
(51) Int. Cl.: E04F 10/06

(54) **Gelenkarm-Markise**
Awning
Store

(30) Priorität: 24.12.2003 DE 20320032 U
(43) Veröffentlichungstag der Anmeldung: 29.06.2005
(73) Patentinhaber: Leiner GmbH, 86497 Horgau (DE)
(72) Erfinder: Scheurer, Erwin, 86497 Horgau (DE); Schulz, Jürgen, 86152 Augsburg (DE)
(74) Vertreter: Schwarz, Thomas

(56) Entgegenhaltungen:
- EP-A- 0 434 545
- EP-A- 0 911 461
- DE-U1- 29 612 905
- FR-A- 2 755 714

## Beschreibung

Die Erfindung betrifft eine Gelenkarm-Markise nach dem Oberbegriff des Anspruchs 1; siehe z.B. EP-A-434 545.

Derartige Gelenkarm-Markisen sind in einer Vielzahl von Ausführungsformen bekannt. Sie weisen in der Regel ein an einer Gebäudewand oder einer Decke befestigbares Tragrohr, eine parallel zum Tragrohr verlaufende Tuchwelle und an dem Tragrohr befestigte Gelenkarmträger mit entsprechenden Gelenkarmen zum Aus- und Einfahren eines Ausfallprofils auf. Bei so genannten offenen Gelenkarm-Markisen dieser Bauart ist vielfach auch eine Dachkostruktion zum Schutz des auf der Tuchwelle aufgewickelten Markisentuchs vorgesehen. Bei herkömmlichen Markisen besteht die Dachkostruktion in der Regel aus einem fest installierten Dach, das zur Abdeckung der Tuchwelle dient. Durch feststehende Dächer ergibt sich jedoch bei Markisen mit einstellbarer Neigung das Problem, dass die Stellung des Daches nicht ohne weiteres an die Neigung des Markise angepasst werden kann und dadurch ein optimaler Schutz des Markisentuchs nicht bei jeder Neigungseinstellung gewährleistet ist. Besonders bei nach unten verstellter Neigung der Markise steht das Markisentuch auch in seiner eingefahrenen Stellung gegenüber dem Dach nach unten vor und ist somit nicht mehr optimal gegen Witterungseinflüsse geschützt.

Aufgabe der Erfindung ist es, eine Gelenkarm-Markise der eingangs genannten Art zu schaffen, die einen verbesserten Markisenschutz auch bei unterschiedlichen Neigungseinstellungen ermöglicht.

Diese Aufgabe wird durch eine Gelenkarm-Markise mit den Merkmalen des Anspruchs 1 gelöst. Zweckmäßige Weiterbildungen und vorteilhafte Ausführungsformen der Erfindung sind Gegenstand der Unteransprüche.

Ein wesentlicher Vorteil der erfindungsgemäßen Ausführung besteht darin, dass die Stellung des Daches relativ einfach verändert und an die gewünschte Neigung der Markise angepasst werden kann. Das Dachprofil ist an den beiden Seitenlagerdeckeln verdrehbar gelagert und kann durch einfache Klemmelemente in einer gewünschten Stellung fixiert werden. Dadurch kann das Dach zur optimalen Abdeckung des Markisentuchs schnell und einfach verstellt werden. Das verdrehbare Dach bildet eine Einheit mit den Seitendeckeln und gewährleistet einen verbesserten Tuchschutz.

Die erfindungsgemäßen Ausführung bietet neben dem verbesserten Witterungsschutz außerdem einen optischen Vorteil, da die Markise auch bei unterschiedlichen Neigungseinstellungen durch entsprechende Verstelllung des Dachs derart abgedeckt werden kann, dass das Markisentuch in der eingefahrenen Stellung von vorne nicht mehr sichtbar ist. Von vorne gesehen bildet die Markise dadurch einen geschlossenen Gesamteindruck.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Teil einer Gelenkarm-Markise in einer Perspektive;
- **Figur 2**: die in Fig. 1 gezeigte Gelenkarm-Markise mit einem nach oben verstellten Dachprofil in einer Seitenansicht;
- **Figur 3**: die in Fig. 1 gezeigte Gelenkarm-Markise mit einem nach unten verstellten Dachprofil in einer Seitenansicht;
- **Figur 4**: die in den Figuren 1 und 2 dargestellte Gelenkarm-Markise in einer Schnittansicht und
- **Figur 5**: einen Seitenlagerdeckel der Gelenkarm-Markise in einer Innenansicht.

Die in den Figuren 1 bis 4 schematisch dargestellte Gelenkarm-Markise enthält ein in Figur 4 gezeigtes Tragrohr 1, das durch in Figur 2 dargestellte Konsolen 2 oder andere geeignete Halterungen an einer Wand oder Decke eines Gebäudes montiert werden kann. An den beiden Enden des Tragrohrs 1 ist jeweils ein Seitenlagerdeckel 3 befestigt. An dem Tragrohr 1 sind außerdem zwei in dessen Längsrichtung voneinander beabstandete Gelenkarmträger angeordnet, die bei der gezeigten Ausführung aus einem am Tragrohr 2 befestigten hinteren Trägerteil 4 und einem mit diesem verstellbar verbunden vorderen Trägerteil 5 bestehen. Das hintere Trägerteil 4 enthält zur Befestigung an dem Tragrohr 1 eine in Figur 4 dargestellte klammerförmige Halterung 6 mit einer Klemmschraube 7. An einer nach vorne vorstehenden Aufnahme 8 des vorderen Trägerteils 5 ist das eine Ende eines inneren Gelenkarmteils 9 angelenkt, dessen anderes Ende in an sich bekannter Weise gelenkig mit einem äußeren Gelenkarmteil 10 verbunden ist und mit diesen einen Gelenkarm zum Aus- und Einfahren eines Ausfallprofils 11 bildet.

Über jeweils einen scheibenförmigen Verbindungsbereich 12 und 13 mit innen liegender Stirnverzahnung und eine Spannschraube 14 sind die beiden hinteren und vorderen Trägerteile 4 und 5 miteinander verbunden. Dadurch kann eine einfache Neigungsverstellung erreicht werden. Zur Einstellung einer gewünschten Neigung muss nur die Spannschraube 14 gelöst und die Stirnverzahnung außer Eingriff gebracht werden. Dann kann das vordere Trägerteil 5 gegenüber dem hinteren Trägerteil 4 verdreht und zur Neigungseinstellung stufenweise verstellt werden. Wenn eine gewünschte Stellung erreicht ist, kann die Spannschraube 14 wieder angezogen und so eine gewünschte Neigung der Gelenkarm-Markise festgelegt werden.

In der schematischen Teilansicht von Figur 1 ist jeweils nur einer der beiden z.B. als Spritzgussteil ausgeführten Seitenlagerdeckel 3 und auch nur ein Gelenkarmträger mit zugehörigem Gelenkarm gezeigt. Auch an der anderen Seite der Gelenkarm-Markise sind ein entsprechender Seitenlagerdeckel 3 und ein zweiter Gelenkarmträger mit dazugehörigem Gelenkarm vorgesehen. Zwischen den beiden Seitenlagerdeckeln 3 ist eine in Figur 4 dargestellte Tuchwelle 15 um eine Drehachse 16 verdrehbar gelagert. Das vordere Ende eines auf der Tuchwelle 15 aufgewickelten Markisentuchs 17 ist an dem Ausfallprofil 11 befestigt. Die Antriebsmechanismen für das Aus- und Einfahren des Ausfallprofils 11 und das Auf- und Abwickeln des Markisentuchs 17 sind als solche bekannt, so dass auf deren Beschreibung verzichtet werden kann.

Zum Schutz des auf der Tuchwelle aufgewickelten Markisentuchs 17 ist ein Dachprofil 18 vorgesehen, das an den beiden Seitenlagerdeckeln 3 verdrehbar gelagert ist und durch in Figur 4 gezeigte Klemmelemente 19 in einer gewünschten Stellung fixiert werden kann. Bei den Klemmelementen 19 kann es sich z.B. um Schnappmuttern und zugehörige Schrauben handeln, über die das Dachprofil 18 an den Seitenlagerdeckeln 3 fixiert werden kann. Durch leichtes Lösen der Klemmelemente 19 kann das Dachprofil 18 zwischen einer in Figur 2 dargestellten oberen Stellung und einer in Figur 3 gezeigten unteren Stellung verschwenkt und somit einfach an die eingestellte Neigung der Gelenkarme angepasst werden. Dadurch wird ein verbesserter Schutz des Markisentuchs erreicht.

Das z.B. aus Blech oder Kunststoff hergestellte Dachprofil 18 enthält einen an die Form der Seitenlagerdeckel 3 angepassten hinteren Teil 20 und einen über die Seitenlagerdeckel 3 nach vorne vorstehenden vorderen Teil 21, der beim gezeigten Ausführungsbeispiel nach unten gekrümmt ist. Der hintere Teil 20 ist halbrund gebogen und liegt an seinen Enden auf jeweils einem in Figur 5 gezeigten ringförmigen Steg 22 an der inneren Stirnseite eines im wesentlichen kreisrunden vorderen Teils 23 der Seitenlagerdeckel 3 auf. Der Steg 22 ist gegenüber dem Außenumfang des kreisrunden vorderen Teils 23 derart zurückversetzt, dass zwischen dem Dachprofil 18 und dem Seitenlagerdeckel 3 ein stufenloser Übergang entsteht. An den beiden Enden des nach vorne vorstehenden vorderen Teils 21 des Dachprofils 18 sind Dachadapter 24 zum seitlichen Abschluss des Dachprofils 18 befestigt. Die Form der Dachadapter 24 ist derart gewählt, dass sie das Markisentuch auch von der Seite abdecken und einen optimalen seitlichen Schutz gewährleisten.

Wie aus Figur 5 hervorgeht, ist an der Innenseite eines schrägen hinteren Teils 25 des Seitenlagerdeckels 3 eine rechteckige Aufnahmeöffnung 26 für das Tragrohr 1 vorgesehen. An der Innenseite des im wesentlichen kreisrunden vorderen Teils 23 des Seitenlagerdeckels 3 sind vier winkelförmige Stege 27 angeformt, die eine rechteckige Aufnahme für einen in Figur gezeigten Lagerklotz 28 zur Lagerung der Tuchwelle 15 begrenzen.

## Patentansprüche

1. Gelenkarm-Markise mit zwei an den Enden eines Tragrohrs (1) befestigten Seitenlagerdeckeln (3), einer zwischen den Seitenlagerdeckeln (3) um eine Drehachse (16) verdrehbar gelagerten Tuchwelle (15), einem Dachprofil (18) zum Schutz eines auf der Tuchwelle (15) aufgewickelten Markisentuchs (17) und zwei an dem Tragrohr (1) befestigten Gelenkarmträger (4, 5), an denen jeweils ein Gelenkarm (9, 10) zum Aus- und Einfahren eines Ausfallprofils (11) angeordnet sind, **dadurch gekennzeichnet, dass** das Dachprofil (18) an den beiden Seitenlagerdeckeln (3) verdrehbar gelagert und durch Klemmelemente (19) in einer gewünschten Stellung fixierbar ist.

2. Gelenkarm-Markise nach Anspruch 1, **dadurch gekennzeichnet, dass** das Dachprofil (18) einen an die Form der Seitenlagerdeckel (3) angepaßten hinteren Teil (20) und einen gegenüber den Seitenlagerdeckeln (3) nach vorne vorstehenden vorderen Teil (21) enthält.

3. Gelenkarm-Markise nach Anspruch 2, **dadurch gekennzeichnet, dass** der hintere Teil (20) des Dachprofils (18) halbrund gebogen und der vordere Teil (21) nach unten gekrümmt ist.

4. Gelenkarm-Markise nach Anspruch 2 oder 3, **dadurch gekennzeichnet, dass** der hintere Teil (20) des Dachprofils (18) an seinen Enden auf jeweils einem ringförmigen Steg (22) eines im wesentlichen kreisrunden vorderen Teils (23) der Seitenlagerdeckel (3) aufliegt.

5. Gelenkarm-Markise nach Anspruch 4, **dadurch gekennzeichnet, dass** der Steg (22) gegenüber dem im wesentlichen kreisrunden vorderen Teil (23) des Seitenlagerdeckels (3) derart nach innen zurückversetzt ist, dass zwischen dem Dachprofil (18) und dem Seitenlagerdeckel (3) ein stufenloser Übergang entsteht.

6. Gelenkarm-Markise nach einem der Ansprüche 2 bis 5, **dadurch gekennzeichnet, dass** an den beiden Enden des nach vorne vorstehenden Teils (21) des Dachprofils (18) seitliche Dachadapter (24) zum seitlichen Abschluss des Dachprofils (18) befestigt sind.

7. Gelenkarm-Markise nach einem der Ansprüche 4 bis 6, **dadurch gekennzeichnet, dass** an der Innenseite des im wesentlichen kreisrunden vorderen Teils (23) der Seitenlagerdeckel (3) winkelförmige Stege (27) angeformt sind, die eine Aufnahme für einen Lagerklotz (28) zur Lagerung der Tuchwelle ( ) begrenzen.

8. Gelenkarm-Markise nach einem der Ansprüche 1 bis 7, **dadurch gekennzeichnet, dass** die Seitenlagerdeckel (3) einen schrägen hinteren Teil (25) aufweisen, an dessen Innenseite eine Aufnahmeöffnung (26) für das Tragrohr (1) vorgesehen ist.

9. Gelenkarm-Markise nach einem der Ansprüche 1 bis 8, **dadurch gekennzeichnet, dass** die Gelenkarmträger (4, 5) aus einem am Tragrohr (1) befestigten hinteren Trägerteil (4) und einem mit diesem verstellbar verbundenen vorderen Trägerteil (5) bestehen.

10. Gelenkarm-Markise nach Anspruch 9, **dadurch gekennzeichnet, dass** das hintere Trägerteil (4) und das vordere Trägerteil (5) über jeweils einen scheibenförmigen Bereich (12, 13) mit innen liegender Stirnverzahnung und eine Spannschraube (14) verstellbar miteinander verbunden sind.

## Claims

1. Awning comprising two side bearing covers (3) fastened to the ends of a support tube (1), a fabric shaft (15) rotatably mounted about a rotational axis (16) between the side bearing covers (3), a roof profile (18) for the protection of an awning fabric (17) wound onto the fabric shaft (15) and two articulated arm supports (4, 5) which are fastened to the support tube (1) and on which a respective articulated arm (9, 10) for drawing out and retracting a feed-out profile (11) is arranged, **characterised in that** the roof profile (18) is rotatably mounted on the two side bearing covers (3) and can be fixed in a desired position by clamping elements (19).

2. Awning according to claim 1, **characterised in that** the roof profile contains a rear part (20) adapted to the shape of the side bearing covers (3) and a front part (21) projecting forward relative to the side bearing covers (3).

3. Awning according to claim 2, **characterised in that** the rear part (20) of the roof profile (18) is semi-circularly curved and the front part (21) is bent downwardly.

4. Awning according to claim 2 or 3, **characterised in that** the rear part (20) of the roof profile (18) rests at its ends on a respective annular web (22) of a substantially circular front part (23) of the side bearing covers (3).

5. Awning according to claim 4, **characterised in that** the web (22) is set back inwardly relative to the substantially circular front part (23) of the side bearing cover (3) in such a way that a stepless transition is produced between the roof profile (18) and the side bearing cover (3).

6. Awning according to any one of claims 2 to 5, **characterised in that** lateral roof adapters (24) for the lateral termination of the roof profile (18) are fastened to the two ends of the part (21) of the roof profile (18) projecting forward.

7. Awning according to any one of claims 4 to 6, **characterised in that** angular webs (27), which delimit a receiver for a bearing block (28) to mount the fabric shaft (15), are formed on the inside of the substantially circular front part (23) of the side bearing covers (3).

8. Awning according to any one of claims 1 to 7, **characterised in that** the side bearing covers (3) have an oblique rear part (25), on the inside of which a receiving opening (26) for the support tube (1) is provided.

9. Awning according to any one of claims 1 to 8, **characterised in that** the articulated arm supports (4, 5) consist of a rear support part (4) fastened to the support tube (1) and a front support part (5) adjustably connected thereto.

10. Awning according to claim 9, **characterised in that** the rear support part (4) and the front support part (5) are adjustably connected to one another by means of a respective disc-shaped region (12, 13) with inner end teeth and a clamping screw (14).

## Revendications

1. Store avec manivelle, avec deux embouts de roulements latéraux (3) fixés aux extrémités d'un tube porteur (1), un arbre à toile (15) tournant sur un axe rotatif (16), un profil de couverture (18) servant à protéger une toile de store (17) enroulée autour de l'arbre rotatif (15) et deux supports de manivelle (4, 5) fixés sur le tube porteur (1), sur chacun desquels est disposé une manivelle (9, 10) servant à descendre et remonter un gabarit (11), **caractérisé en ce que** le profil de couverture (18) est logé sur les deux embouts de roulements latéraux (3) de façon à pouvoir tourner et pouvant être fixé dans une position voulue à l'aide d'éléments de blocage (19)

2. Store avec manivelle selon la revendication 1, **caractérisé en ce que** le profil de couverture (18) comporte une pièce arrière adaptée à la forme des embouts de roulements latéraux (3) et une pièce frontale saillante vers l'avant, en face des embouts de roulements latéraux (3).

3. Store avec manivelle selon la revendication 2, **caractérisé en ce que** la pièce arrière (20) du profil de couverture (18) est en demi-cercle et que la pièce frontale (21) est courbée vers le bas.

4. Store avec manivelle selon la revendication 2 ou 3, **caractérisé en ce que** la pièce arrière (20) du profil de couverture (18) est posée à chacune de ses extrémités sur une garniture circulaire (22) d'une pièce frontale globalement ronde (23) des embouts de roulements latéraux (3).

5. Store avec manivelle selon la revendication 4, **caractérisé en ce que** par rapport à la pièce frontale (23) globalement ronde des embouts de roulements latéraux (3), la garniture (22) est à ce point décalée vers l'intérieur qu'il en résulte une transition progressive entre le profil de couverture (18) et les embouts de roulements latéraux (3).

6. Store à manivelle selon l'une des revendications 2 à 5, **caractérisé en ce qu'**aux deux extrémités de la pièce (21) saillante vers l'avant du profil de couverture (18), sont fixés deux adaptateurs de couverture (24) servant à fermer le profil de couverture (18) latéralement.

7. Store à manivelle selon l'une des revendications 4 à 6, **caractérisé en ce que** sur le côté interne de la pièce frontale (23) globalement ronde des embouts de roulements latéraux (3) sont formés des garnitures angulaires (27) délimitant un logement pour un corps de palier(28) servant à loger l'arbre (15).

8. Store à manivelle selon l'une des revendications 1 à 7, **caractérisé en ce que** les embouts de roulement latéraux (3) présentent une pièce arrière oblique (25), sur le côté interne de laquelle une ouverture de réception (26) du tube porteur (1) est prévue.

9. Store à manivelle selon l'une des revendications 1 à 8, **caractérisé en ce que** les supports de manivelle (4, 5) sont constitués d'une pièce porteuse arrière (4) fixée au tube porteur (1) et d'une pièce porteuse avant (5) reliée et ajustable avec la pièce porteuse arrière (4).

10. Store à manivelle selon la revendication 9, **caractérisé en ce que** la pièce porteuse arrière (4) et la pièce porteuse avant (5) sont réglables et reliées l'une à l'autre par le biais d'une partie en forme de disque (12, 13) avec une denture frontale interne et une vis de tension (14).
